# EUROPÄISCHE PATENTSCHRIFT

(11) **EP 2 616 665 B1**
(45) Veröffentlichungstag und Bekanntmachung des Hinweises auf die Patenterteilung: **20.01.2016**
(21) Anmeldenummer: 11749802.2
(22) Anmeldetag: 22.08.2011
(51) Int. Cl.: F02M 63/00, F02M 61/16

(54) **HYDRAULISCHER TEMPERATURKOMPENSATOR UND HYDRAULISCHER HUBÜBERTRAGER**
HYDRAULIC TEMPERATURE COMPENSATOR AND HYDRAULIC LIFT TRANSMITTER
COMPENSATEUR DE TEMPÉRATURE HYDRAULIQUE ET ÉLÉMENT DE TRANSMISSION DE COURSE HYDRAULIQUE

(30) Priorität: 13.09.2010 DE 102010040612
(43) Veröffentlichungstag der Anmeldung: 24.07.2013
(62) Teilanmeldung aus: 15001834.9
(73) Patentinhaber: Siemens Aktiengesellschaft, 80333 München (DE)
(72) Erfinder: BACHMAIER, Georg, 80469 München (DE); EBELSBERGER, Gerit, 81737 München (DE); FISCHER, Bernhard, 84513 Töging A. Inn (DE); HÖGE, Michael, 85614 Kirchseeon (DE); MAGORI, Erhard, 85622 Feldkirchen (DE)
(86) Internationale Anmeldenummer: PCT/EP2011/064362
(87) Internationale Veröffentlichungsnummer: WO 2012/034823

(56) Entgegenhaltungen:
- EP-A2- 1 591 656
- DE-A1- 10 321 693
- DE-A1- 19 958 704

## Beschreibung

Die Erfindung betrifft einen hydraulischen Temperaturkompensator, insbesondere für einen hydraulischen Hubübertrager. Die Erfindung betrifft ferner einen hydraulischen Hubübertrager mit einem solchen hydraulischen Temperaturkompensator, insbesondere einen Einspritzer.

Zur Einbringung einer gewünschten Kraftstoffmenge in beliebige Verbrennungsprozesse sind in der Regel Einspritzer (Injektoren) notwendig, mittels derer eine Kraftstoffmenge dosierbar ist. Da sehr viele Verbrennungsprozesse mit der Direkteinspritzung von unter Hochdruck stehendem Brennstoff ablaufen, werden häufig besonders schnell arbeitende Aktoren eingesetzt, welche Einspritzer antreiben. Dies bedeutet, dass ein Aktor einen Hub erzeugt, welcher beispielsweise eine Injektornadel betätigt, die ihrerseits ein Ventil öffnet und einen Brennstoff in vorbestimmten Zeitintervallen und in einstellbaren Durchflussmengen für einen Verbrennungsprozess freigibt. Verbrennungsluft wird in diesem Fall separat zugeführt.

Einspritzer für Hochdruck-Direkteinspritzung benutzen dabei häufig schnelle Aktoren, wie beispielsweise "Piezo-Multilayer-Aktoren" (PMA). Dies sind Festkörperaktoren, deren zentrales Element aus einer Vielzahl von piezoelektrischen Schichten besteht. Weiterhin sind so genannte magnetostriktive Festkörperaktoren bekannt, die einen magnetisch mechanischen Effekt für die Erzeugung eines Hubes ausnutzen. Für die Erzeugung eines Hubes ist wichtig, dass derartige Festkörperaktoren einen zu geringen Hub aufweisen, um eine Injektornadel so weit zu öffnen, dass die gewünschte Brennstoffmenge eingebracht wird. Besonders bei Gaseinspritzern, die einen größeren Hub erfordern als Einspritzer, die flüssigen Brennstoff dosieren, wird dies zu einem wesentlichen Problem. Dies führt dazu, dass lediglich Konstruktionen mit einem Hubübersetzer in Frage kommen.

Im Fall des Einsatzes von Wasserstoff als Brennstoff kommt erschwerend hinzu, dass das kleine und leichte Wasserstoffmolekül leicht durch nichtmetallische Elemente wie Gummimembranen diffundiert. Somit wird die Auswahl eines geeigneten Hubübersetzers zu einem zentralen Problem beim Bau von Einspritzern. Dies resultiert auch aus der Tatsache, dass ein Übersetzer viele Eigenschaften eines Einspritzers bestimmt und im Gegensatz zu einem Aktor konstruktiv umgestaltet werden kann.

In bisherigen Problemlösungen erfolgt eine Hubvergrößerung durch mechanische Übersetzung oder durch teilweise nichtmetallisch gedichtete hydraulische Übersetzung. Mechanische Übersetzer, die beispielsweise einen mechanischen Hebel verwenden, sind allgemein anfällig für Verschleiß und für unerwünschte Schwingungen. Dies gilt insbesondere dann, wenn ein Leerhub zwischen Aktor und Übersetzer erforderlich ist, beispielsweise, um eine Leckage zu verhindern, die bei thermischer Längenänderung aufgrund von Erwärmung auftreten könnte. Infolgedessen wird ein Aufschlag des Aktors, beispielsweise auf eine Düsennadel stattfinden, wodurch der Einspritzer ungünstig beeinflusst wird. Ungleichmäßiges Einspritzen und unsichere Öffnungs- und Schließcharakteristika sind die Folge. Ein Leerhub zwischen Aktor und Übersetzer ist auch deshalb unerwünscht, weil die Aktorauslenkung bis zum Kontakt mit der Düsennadel ungenutzt bleibt.

Eine Vergrößerung des Hubes eines Aktors mit einer Übersetzung von weniger als 1:2 wird oft mit mechanischen Hebeln realisiert. Bei Einspritzern für Dieselmotoren kann beispielsweise das mechanische Übersetzungsverhältnis 1:1,6 betragen. Gaseinspritzer benötigen typischerweise größere Übersetzungen. Bei Gaseinspritzern werden meist hydraulische Übersetzer, auch bezeichnet als hydraulische Hebel, eingesetzt. Bei der Direkteinspritzung von CNG (komprimiertes Erdgas) wird beispielsweise eine Hubübersetzung von 1:6 verwendet.

Durch Einsatz eines hydraulischen Übersetzers kann der Leerhub vermieden werden, so dass ständig die Wirkungskette zwischen Aktor und Düsennadel vorhanden ist. Dies schlägt sich direkt im konstruktiven Aufbau nieder. Anders betrachtet wird die Aktorauslenkung zu einem größeren Teil vom Einspritzer ausgenutzt und umgesetzt.

Ein Nachteil im Stand der Technik ist beispielsweise in der Kraftfahrzeugtechnik der zu beachtende weite Temperaturbereich, der von - 40 C° bis + 150 C° reichen kann. Dies kann bei der Betrachtung von Flüssigkeitsvolumina erhebliche Volumenveränderungen mit sich bringen. Spitzenwerte können wesentlich über 30 % Volumenzunahme liegen. Aus diesem Grund benötigen hydraulische Hubübersetzer in den meisten Fällen eine Verbindung zu einem Reservoir.

In der deutschen Offenlegungsschrift DE 10 2005 042 786 A1 wird beispielsweise ein Kraftstoffeinspritzer offenbart, der mit einem hermetisch abgedichtetem Hydrauliksystem ausgestattet ist. In dieser Druckschrift werden so genannte geführte Kolben verwendet. Derartige geführte Kolben erfordern hohe mechanische Präzision in der Fertigung und sind sehr anfällig für Verschleiß.

Ein anderes Beispiel ist aus der DE 1032 1693 A1 bekannt.

Es ist die **Aufgabe** der vorliegenden Erfindung, die Nachteile des Standes der Technik zumindest teilweise zu überwinden und insbesondere eine Möglichkeit für eine besonders verschleißarme Temperaturkompensation eines abgeschlossenen hydraulischen Systems bereitzustellen.

Diese Aufgabe wird gemäß den Merkmalen des unabhängigen Anspruch gelöst. Bevorzugte Ausführungsformen sind insbesondere den abhängigen Ansprüchen entnehmbar.

Die Aufgabe wird gelöst durch einen hydraulischen Temperaturkompensator, mindestens aufweisend eine längsausdehnbare Hydraulikkammer und eine gasgefüllte Kammer, die von der Hydraulikkammer zumindest teilweise umgeben ist, wobei die Hydraulikkammer in eine erste Teilkammer und eine zweite Teilkammer unterteilt ist, welche mittels mindestens einer Drosselstelle miteinander hydraulisch verbunden sind und wobei die zweite Teilkammer an die gasgefüllte Kammer grenzt und wobei
- die Hydraulikkammer mittels einer berührungslos in eine Außenwand eingesetzten Innenwand gebildet wird,
- zwischen der Außenwand und der Innenwand eine Trennwand zur Bildung der ersten Teilkammer und der zweiten Teilkammer berührungslos eingesetzt ist und die Trennwand die mindestens eine Drosselstelle aufweist,
- die Innenwand, die Außenwand und die Trennwand jeweils einseitig offen sind und mit ihrer jeweiligen offenen Seite hermetisch an einem gemeinsamen Deckel befestigt sind und
- die gasgefüllte Kammer mittels einer Innenseite der Innenwand gebildet wird.

Diese erfindungsgemäß Ausgestaltung ist besonders einfach und robust aufbaubar. Zudem sind eine Verformung des Temperaturkompensators und ein daraus resultierender Druckaufbau bei einer schnellen Verformung einfach über eine Relativverschiebung des Deckels erreichbar.

Steigt eine Temperatur an dem Temperaturkompensator (typischerweise langsam) an, steigt auch ein Druck einer in der Hydraulikkammer befindlichen Flüssigkeit aufgrund ihrer thermischen Ausdehnung langsam an. Bezüglich des langsamen Druckanstiegs sind die erste Teilkammer und die zweite Teilkammer durch die Drosselstelle praktisch ungehindert fluidisch verbunden. Aufgrund des Druckanstiegs in der Flüssigkeit und des daraus folgenden größeren Druckunterschieds zwischen der zweiten Teilkammer und der gasgefüllten Kammer wird die (innenliegende) gasgefüllte Kammer zusammengedrückt, so dass sich die Flüssigkeit ausdehnen kann und die Druckerhöhung der Flüssigkeit begrenzt wird, insbesondere auf ein praktisch vernachlässigbares Maß. Dieser Vorgang ist reibungs- und folglich verschließfrei. Die Druckbegrenzung kann insbesondere auch für fluidisch mit der Hydraulikkammer, insbesondere mit deren ersten Teilkammer, verbundene hydraulische Elemente oder Einrichtungen genutzt werden.

Für schnelle Vorgänge, bei denen die Drosselstelle während eines Betätigungsintervalls in einem nur geringen Maße für die Flüssigkeit durchlässig ist, kann ein Druck insbesondere über die erste Teilkammer im Wesentlichen verlustfrei weitergegeben werden oder, z.B. durch eine Kompression des Temperaturkompensators, im Wesentlichen verlustfrei aufgebaut und ggf. weitergegeben werden. Der Temperaturkompensator eignet sich somit insbesondere für eine Verwendung in oder mit schnell schaltenden Hubübertragern (hydraulischen Hebeln) und Stellantrieben.

Der Temperaturkompensator ist weitgehend reibungsfrei und folglich verschließfrei betreibbar und ermöglicht sowohl einen wirkungsvollen Temperaturausgleich als auch eine weitgehend verlustfreie Druckweitergabe und/oder Druckaufbau. Der Temperaturkompensator weist zudem eine besonders kompakte Bauform auf.

Die Drosselstelle kann beispielsweise als ein Flüssigkeitskanal (z.B. in Form einer Bohrung) mit einem geeignet dimensionierten Strömungsquerschnitt ausgestaltet sein.

Es ist eine Ausgestaltung, dass die gasgefüllte Kammer eine offene Kammer ist. Die gasgefüllte Kammer kann dazu insbesondere über eine Durchlassöffnung mit der Umgebung des Temperaturkompensators verbunden sein. Alternativ kann die gasgefüllte Kammer hermetisch abgeschlossen sein. Das Gas kann insbesondere Luft sein, die gasgefüllte Kammer also eine Luftkammer sein.

Die Trennwand kann insbesondere starr ausgebildet sein. Die Innenwand und die Außenwand können insbesondere längsausdehnbar (komprimierbar / expandierbar) sein.

Die Innenwand kann auch als in die Außenwand integriert beschrieben werden.

Es ist noch eine weitere Ausgestaltung, dass die Innenwand und/oder die Außenwand jeweils in Form eines endseitig offenen Balgs, insbesondere Metallbalgs, ausgestaltet sind. Der Balg weist den Vorteil auf, dass er in einer Längserstreckung weitaus einfacher dehnbar (insbesondere komprimierbar und wieder expandierbar) ist als senkrecht dazu und diese Verformbarkeit designtechnisch einfach erreichbar ist. Zudem sind Balge preisgünstig herstellbar und einfach handhabbar und befestigbar.

Es ist ferner eine Ausgestaltung, dass die Trennwand in Form eines endseitig offenen (starren) Hohlzylinders (mit einem beliebigen, vorteilhafterweise kreisförmigen, Querschnitt) ausgestaltet ist. Dies weist den Vorteil auf, dass ein Volumen in der ersten Teilkammer im Wesentlichen nur von einer Verformung des äußeren Metallbalgs abhängt und ein Volumen in der zweiten Teilkammer im Wesentlichen nur von einer Verformung des inneren Metallbalgs abhängt und die beiden Volumina nur durch die Drosselstelle miteinander in Wirkverbindung stehen.

Es ist eine Weiterbildung, dass die Balge und die Trennwand konzentrisch zu einer gemeinsamen Achse angeordnet sind.

Es ist noch eine Ausgestaltung, dass die Außenwand an der Trennwand hermetisch befestigt ist und die Trennwand an dem Deckel hermetisch befestigt ist. Die Außenwand ist somit indirekt an dem Deckel befestigt. Alternativ können die Außenwand und die Trennwand einzeln (direkt) an dem Deckel hermetisch befestigt sein.

Es ist ferner eine Ausgestaltung, dass in der gasgefüllten Kammer mindestens ein Druckfederelement untergebracht ist. Dies ergibt den Vorteil, dass ein (statischer) Systemdruck in der Hydraulikflüssigkeit eingestellt werden kann. Auch ist so eine Beziehung zwischen einem Druckunterschied zwischen der zweiten Teilkammer und der gasgefüllten Kammer einerseits und einer Volumenänderung der zweiten Teilkammer besonders präzise einstellbar.

Da die gasgefüllte Kammer nach Außen offen ausgestaltbar ist, kann die Federkraft des Federelements auch mittels eines in die gasgefüllte Kammer ragenden Stellelements, z.B. einer Stellschraube, individuell und nachträglich einstellbar sein. Dadurch kann der Systemdruck nachträglich verändert werden.

Es ist auch eine Ausgestaltung, dass die Hydraulikkammer ein unidirektionales Ventil, insbesondere Flatterventil, aufweist, welches einen Fluss von der zweiten Teilkammer in die erste Teilkammer ermöglicht. Dadurch kann eine Totzeit zwischen zwei Kompressionsphasen des Temperaturkompensators verkürzt werden.

Es ist außerdem eine Ausgestaltung, dass die Hydraulikkammer mit einer im Wesentlichen inkompressiblen Flüssigkeit, insbesondere mit Öl, insbesondere Hydrauliköl, gefüllt ist, insbesondere blasenfrei. Dies kann durch eine Vakuumbefüllung erreicht werden. So können Hub- und/oder Druckverluste unterdrückt werden.

Die Aufgabe wird auch gelöst durch einen hydraulischen Hubübertrager, mindestens aufweisend den hydraulischen Temperaturkompensator wie oben beschrieben, einen auf den Temperaturkompensator wirkenden Hubaktor und eine weitere Hydraulikkammer, welche mit der ersten Teilkammer der Hydraulikkammer des Temperaturkompensators fluidisch verbunden ist, wobei die weitere Hydraulikkammer fluidisch mit einem verschieblich gelagerten Stellelement in Verbindung steht. Mittels des hydraulischen Temperaturkompensators können thermisch induzierte Druckschwankungen einer Hydraulikflüssigkeit in dem Hubübertrager zumindest weitgehend begrenzt werden und so eine Schaltgenauigkeit erhöht werden. Zudem können durch den hydraulischen Hubübertrager ein Druckaufbau oder eine Druckweiterleitung im Wesentlichen verlustfrei ermöglicht werden.

Der hydraulische Hubübertrager kann auch als ein hydraulischer Hebel ausgestaltet sein. Der hydraulische Hubübertrager kann ferner als ein Ventil, insbesondere Einspritzventil, ausgestaltet sein.

Für den Fall, dass bei dem hydraulischen Temperaturkompensator die Hydraulikkammer mittels einer berührungslos in eine Außenwand eingesetzten Innenwand gebildet wird, zwischen der Außenwand und der Innenwand eine Trennwand zur Bildung der ersten Teilkammer und der zweiten Teilkammer berührungslos eingesetzt ist und die Trennwand die mindestens eine Drosselstelle aufweist, die Innenwand, die Außenwand und die Trennwand jeweils einseitig offen sind und mit ihrer jeweiligen offenen Seite hermetisch an einem gemeinsamen Deckel befestigt sind und die gasgefüllte Kammer mittels einer Innenseite der Innenwand gebildet wird, kann der Hubaktor insbesondere mit dem Deckel verbunden sein. So wird eine weitgehend verlustfreie Hubaufbringung auf den hydraulischen Temperaturkompensator ermöglicht.

Es ist auch eine Ausgestaltung, dass der Hubaktor und der Temperaturkompensator zwischen zwei Festlagern gehaltert sind. So kann der hydraulische Temperaturkompensator besonders einfach für einen Druckaufbau verwendet werden.

Es ist auch eine Ausgestaltung, dass der Hubübertrager einen Teil eines Einspritzers darstellt. Dies verbessert eine temperaturunabhängige Einspritzung, insbesondere von Kraftstoff in einen Brennraum eines Motors. Der Einspritzer kann z.B. ein Flüssigkeitseinspritzer (beispielsweise ein Diesel-, Kerosin-, Flüssiggas oder Benzineinspritzer) oder ein Gaseinspritzer (beispielsweise ein Wasserstoffeinspritzer oder Erdgaseinspritzer) sein.

Der hydraulische Hubübertrager kann insbesondere zum Übertragen des Primärhubs des Hubaktors auf ein Stellelement vorgesehen sein.

Der hydraulische Hubübertrager kann ein hydraulischer Hubübersetzer sein. Alternativ kann der hydraulische Hubübertrager ein hydraulischer Hubuntersetzer sein.

Der Hubaktor, die Innenwand, die Außenwand und die Trennwand können zueinander konzentrisch angeordnet sein.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1: zeigt als Schnittdarstellung in Seitenansicht ein hydraulisch angetriebenes Ventil mit einem erfindungsgemäßen thermischen Kompensator gemäß einer ersten Ausführungsform;
- Fig.2: zeigt als Schnittdarstellung in Seitenansicht einen erfindungsgemäßen thermischen Kompensator gemäß einer zweiten Ausführungsform;
- Fig.3: zeigt als Schnittdarstellung in Seitenansicht einen erfindungsgemäßen thermischen Kompensator gemäß einer dritten Ausführungsform.

**Fig.1** skizziert ein hydraulisch angetriebenes Ventil 1, beispielsweise einen Einspritzer, insbesondere einen Kraftstoffeinspritzer. Das Ventil 1 weist einen Festkörper-Hubaktor in Form eines Piezoaktors 2 auf, welcher mit seiner Rückseite an einem Festlager 3 aufliegt und an seiner Vorderseite einen Stößel 4 aufweist. Der Stößel 4 ist entlang einer Körperachse oder Längsachse L verschiebbar. Der Stößel 4 ist an einen thermischen Kompensator 5 gemäß einer ersten Ausführungsform angelenkt.

Der thermische Kompensator 5 weist eine Außenwand in Form eines einseitig offenen äußeren Metallbalgs 6 auf. In dem äußeren Metallbalg 6 ist ein in Länge und Durchmesser kleinerer innerer Metallbalg 7 eingesetzt, welcher ebenfalls endseitig offen ist. Zwischen dem äußeren Metallbalg 6 und dem inneren Metallbalg 7 befindet sich eine Trennwand 8 in Form eines endseitig offenen, starren Hohlzylinders. Der äußere Metallbalg 6, der innere Metallbalg 7 und die Trennwand 8 sind im Wesentlichen rotationssymmetrisch um eine jeweilige Längsachse L ausgebildet und konzentrisch zu der Körperachse des Piezoaktors 2 angeordnet. In der Trennwand 8 befindet sich eine Drosselstelle 24, welche die erste Teilkammer 10 mit der zweiten Teilkammer 11 verbindet.

Der äußere Metallbalg 6, der innere Metallbalg 7 und die Trennwand 8 sind zumindest seitlich (bzgl. der Körperachse des Piezoaktors 2 bzw. der Längsachse L) berührungslos voneinander beabstandet.

Der äußere Metallbalg 6, der innere Metallbalg 7 und die Trennwand 8 sind so ausgerichtet, dass ihre offenen Endflächen oder Endseiten in Richtung eines Deckels 9 bzw. einer Endplatte weisen. Der äußere Metallbalg 6, der innere Metallbalg 7 und die Trennwand 8 sind mit ihren offenen Seiten insbesondere direkt oder indirekt an dem Deckel 9 befestigt. Genauer gesagt ist hier der innere Metallbalg 7 mit seiner offenen Seite bzw. mit seinem freien Rand hermetisch und fest an dem Deckel 9 befestigt, z. B. mittels einer Schweißverbindung. Der äußere Metallbalg 6 ist an einem seitlich überstehenden Randbereich des freien Rands der Trennwand 8 hermetisch befestigt, beispielsweise durch eine Schweißverbindung. Der äußere Metallbalg 6 und die Trennwand 8 bilden so eine erste Teilkammer 10.

Die Trennwand 8 ist mit ihrem freien Rand ebenfalls an dem Deckel 9 befestigt, und zwar seitlich außerhalb in Bezug auf den inneren Metallbalg 7, z.B. mittels einer Schweißverbindung. Der innere Metallbalg 7, die Trennwand 8 und der Deckel 9 bilden eine zweite Teilkammer 11. Die durch ein Innenvolumen des zweiten Metallbalgs 7 gebildete gasgefüllte Kammer 12 ist somit lediglich durch den zweiten Metallbalg 7 von der zweiten Teilkammer 11 getrennt. Die gasgefüllte Kammer 12 braucht gegenüber einer Umgebung des Ventils 1 nicht hermetisch abgeschlossen zu sein und kann beispielsweise mit der Umgebung über ein oder mehrere Durchgangsöffnungen (o.Abb.) pneumatisch offen sein.

Der Stößel 4 ist somit an einer Außenseite des Deckels 9 angelenkt, und ein dem Deckel 9 gegenüberliegender Bodenbereich 13 des äußeren Metallbalgs 6 ist mit einem weiteren Festlager 14 verbunden. Der thermische Kompensator 5 und der Piezoaktor 2 sind folglich mechanisch in Reihe geschaltet und zwischen den beiden Festlagern 3, 14 eingesetzt.

Der thermische Kompensator 5 weist an seinem äußeren Metallbalg 6 einen Hydraulikanschluss 15 auf, an den hier eine mit einer Drossel 16 versehene Hydraulikleitung 17 angeschlossen ist. Die Hydraulikleitung 17 führt zu einem weiteren Metallbalg 18, welcher eine weitere mit der hydraulischen Flüssigkeit H gefüllte Hydraulikkammer 18a umschließt. Der Metallbalg 18 ist rückwärtig mit einem weiteren Festlager 19 verbunden bzw. liegt daran auf. Ein offenes Ende des Metallbalgs 18 ist durch ein Stellelement in Form eines Sekundärstößels 20 verschlossen. Der Sekundärstößel 20 ist linear verschieblich gelagert und wird mittels eines Federelements 21 in den weiteren Metallbalg 18 gedrängt. Der Sekundärstößel 20 ist als ein Stellelement zum Öffnen oder Schließen eines Ventilelements 22 vorgesehen, welches eine Fluidleitung 23, z.B. eine Kraftstoffzufuhrleitung zu einer Brennkammer eines Motors, wahlweise öffnen oder verschließen kann. Der Sekundärstößel 20 kann in das Ventil 22 integriert sein bzw. einen Teil dieses Ventils 22 darstellen.

Die erste Teilkammer 10, die zweite Teilkammer 11, die Hydraulikleitung 17 und der weitere Metallbalg 18 sind mit einer im Wesentlichen inkompressiblen hydraulischen Flüssigkeit H gefüllt. Die hydraulische Flüssigkeit H kann beispielsweise ein Hydrauliköl sein. Die Inkompressibilität kann beispielsweise durch eine Vakuumfüllung unterstützt werden.

Das Ventil 1 zwischen dem Hubaktor 2 und dem Sekundärstößel 20 kann auch als ein hydraulischer Hebel bezeichnet werden.

Bei einem Betrieb des Ventils 1 mit einer schnellen Hubbewegung des Piezoaktors 2 wird der Stößel 4 vergleichsweise schnell in Richtung des Deckels 9 ausgefahren oder verschoben. Da der Piezoaktor 2 rückwärtig durch das Festlager abgestützt wird, wird der Deckel 9 in Richtung der Balge 6, 7 und der Trennwand 8 verschoben. Da sich der Boden 13 des äußeren Metallbalgs 6 an dem Festlager 14 abstützt, wird durch die Bewegung des Deckels 9 der äußere Metallbalg 6 in Längsrichtung komprimiert. Aufgrund der vergleichsweise schnellen Bewegung des Hubstößels 4 tritt während seiner Betätigungszeit eine nur geringe, praktisch unwesentliche Menge der Hydraulikflüssigkeit H durch eine Drosselstelle 24.

Folglich kann sich in der ersten Teilkammer 10 ein Druck aufbauen, welcher nicht in die zweite Teilkammer 11 weitergeleitet wird und somit im Wesentlichen verlustfrei erzeugt wird. Der erhöhte Druck wird über die Hydraulikleitung 17 auf die in dem Metallbalg 18 befindliche Hydraulikflüssigkeit H weitergegeben, so dass der Primärstößel 20 gegen den Druck des Federelements 21 ausgefahren wird und das Ventil 22 schalten, beispielsweise öffnen, kann.

Mit der Beendigung der Betätigung des Piezoaktors 2 wird der Primärstößel 4 durch die Federkraft des äußeren Metallbalgs 6 wieder zurückgefahren und der Druck in der Hydraulikflüssigkeit H sinkt wieder ab. Dadurch wird auch der Sekundärstößel 20 durch das Federelement 21 wieder in den Metallbalg 18 hinein verschoben, so dass eine Schaltstellung des Ventils 22 wieder zurückgesetzt wird, das Ventil 22 beispielsweise wieder geschlossen wird.

Für schnelle Bewegungen, wie sie bei einer Betätigung eines Piezoaktors 2 typisch sind, dient der hydraulische Temperaturkompensator 5 somit zum Druckaufbau in dem Ventil 1.

Für den Fall, dass sich das Ventil 1 (im Vergleich zu einer Betätigung des Piezoaktors 2 langsam) erwärmt, wird sich der Druck der Hydraulikflüssigkeit H aufgrund einer Temperaturausdehnung langsam erhöhen. Dadurch erhöht sich ein Druckunterschied zwischen der zweiten Teilkammer 11 und der gasgefüllten Kammer 12, so dass die gasgefüllte Kammer 12 durch eine Kompression des zweiten Metallbalgs 7 entlang der Längsachse L komprimiert wird und entsprechend das Volumen der zweiten Teilkammer 11 anwächst. Durch die Volumenvergrößerung der zweiten Teilkammer 11 relaxiert die Hydraulikflüssigkeit H wieder und kann auf einem bezüglich des ursprünglichen Temperaturniveaus nur geringfügig erhöhten Druck gehalten werden. Die gasgefüllte Kammer 12 dient somit als Ausgleichsvolumen zur Kompensation einer temperaturbedingten Volumenausdehnung der Hydraulikflüssigkeit H. So kann eine aufgrund langsamer Vorgänge, beispielsweise einer Temperaturänderung, erzeugte Volumenänderung effektiv begrenzt werden. Da die Drosselstelle 24 bei langsamen Vorgängen für die Hydraulikflüssigkeit H praktisch durchlässig ist, wird die Begrenzung der Druckerhöhung der Hydraulikflüssigkeit H auch für die anderen mit der Hydraulikflüssigkeit H befüllten Bereiche des Ventils 1 wirksam sein, nämlich beispielsweise für die erste Teilkammer 10 und für den Metallbalg 18. Dadurch wiederum kann eine Stellung, insbesondere Ruhestellung des Sekundärstößels 20 praktisch unabhängig von Temperaturschwankungen an dem Ventil konstant gehalten werden, wodurch eine Schaltgenauigkeit verbessert wird.

**Fig.2** zeigt als Schnittdarstellung in Seitenansicht einen hydraulischen Temperaturkompensator 25 gemäß einer zweiten Ausführungsform, welcher beispielsweise anstelle des hydraulischen Temperaturkompensators 5 in das Ventil 1 einbaubar ist. Der hydraulische Temperaturkompensator 25 weist gegenüber dem hydraulischen Temperaturkompensator 5 eine zusätzliche Druckfeder 26 in der gasgefüllten Kammer 12 auf. Die Druckfeder ist hier als eine Spiralfeder ausgebildet, welche sich einerseits an dem Deckel 9 und andererseits an einem Boden 27 des inneren Metallbalgs 7 abstützt. Durch die Druckfeder 26 wird der innere Metallbalg 7 stärker gestreckt, und er wird gegenüber einer Verformung in Längsrichtung funktional versteift. So bewirkt die Druckfeder 26, dass sich der Systemdruck der Hydraulikflüssigkeit erhöht. Durch die Druckfeder 26 kann ferner ein Verhältnis zwischen einer Druckänderung der Hydraulikflüssigkeit H und einer zugehörigen Volumenvergrößerung der zweiten Teilkammer 11 sehr präzise eingestellt werden, und damit auch eine Beziehung zwischen einem Druckniveau der Hydraulikflüssigkeit H und einer Temperatur der Hydraulikflüssigkeit H.

**Fig.3** zeigt als Schnittdarstellung in Seitenansicht einen hydraulischen Temperaturkompensator 28, welcher beispielsweise anstelle des hydraulischen Temperaturkompensators 5 in das Ventil 1 einsetzbar ist. Der hydraulische Temperaturkompensator 28 weist im Gegensatz zu dem hydraulischen Temperaturkompensator 5 an der Trennwand ein Flatterventil 29 auf, welches eine zugehörige Klappe 30 an einer an die erste Teilkammer 10 grenzenden Außenseite der Trennwand 8 aufweist. Das Flatterventil 29 bewirkt, dass eine "Totzeit" zwischen zwei Betätigungen des Piezoaktors 2 im normalen Betrieb verringert wird. Denn jedes Mal, wenn der Piezoaktor 2 den Deckel 9 über den Stößel 4 nach unten drückt, steigt der Druck wie beschrieben in der ersten Teilkammer 10. Zwar wird dadurch eine bezüglich eines einzelnen Betätigungsvorgangs nur vernachlässigbar geringe Menge der Hydraulikflüssigkeit H durch die Drosselstelle 24 von der ersten Teilkammer 10 in die zweite Teilkammer 11 gedrückt. Wenn der Stößel 4 wieder in seine Ruhelage zurückkehrt, ergibt sich dadurch dennoch eine, wenn auch nur geringe, Druckdifferenz zwischen der ersten Teilkammer 10 und der zweiten Teilkammer 11 in Richtung der ersten Teilkammer 10. Diese Druckdifferenz ist vorzugsweise abzubauen, bevor der Piezoaktor 2 erneut betätigt werden kann, da sonst auf Dauer die Hydraulikflüssigkeit H in die zweite Teilkammer 11 gepumpt wird. Das Flatterventil 29 (bzw. jedes andere geeignete unidirektionale Ventil, welches einen vergleichsweise großen Strömungsquerschnitt aufweist und die Hydraulikflüssigkeit von der zweiten Teilkammer 11 in die erste Teilkammmer 10 hindurch lässt) beschleunigt diesen Druckausgleich und ermöglicht eine schnellere erneute Betätigung des Piezoaktors 2 bzw. des Stößels 4.

Selbstverständlich ist die vorliegende Erfindung nicht auf die gezeigten Ausführungsbeispiele beschränkt.

So mag in den gezeigten Ausführungsbeispielen der thermische Temperaturkompensator 5, 25, 28 separat hergestellt und als eine Einheit in dem Ventil 1 verbaut und befüllt werden.

Alternativ mag der hydraulische Temperaturkompensator stärker in das Ventil 1 integriert sein, beispielsweise dadurch, dass der äußere Metallbalg 6 und der Metallbalg 18 als ein einziger Metallbalg vorliegen und also das Stellelement 20 lediglich durch die Hydraulikflüssigkeit H von dem zweiten Metallbalg 7 getrennt wäre. Dadurch könnte auch die Hydraulikleitung 17 entfallen, und es ist ein Ventil mit einer besonders kompakten Bauform erreichbar.

Auch können Merkmale der unterschiedlichen Ausführungsbeispiele kombiniert werden, z.B. für einen hydraulischen Temperaturkompensator mit einer Druckfeder in der gasgefüllten Kammer und zusätzlich einem unidirektionalen Ventil in der Trennwand.

## Patentansprüche

1. Hydraulischer Temperaturkompensator (5; 25; 28), mindestens aufweisend
- eine längsausdehnbare Hydraulikkammer (10, 11) und
- eine gasgefüllte Kammer (12), die von der Hydraulikkammer (10, 11) zumindest teilweise umgeben ist,
- wobei die Hydraulikkammer (10, 11) in eine erste Teilkammer (10) und eine zweite Teilkammer (11) unterteilt ist, welche mittels mindestens einer Drosselstelle (24) miteinander hydraulisch verbunden sind,
- wobei die zweite Teilkammer (11) an die gasgefüllte Kammer (12) grenzt,
und wobei
- die Hydraulikkammer (10, 11) mittels einer berührungslos in eine Außenwand (6) eingesetzten Innenwand (7) gebildet wird,
- zwischen der Außenwand (6) und der Innenwand (7) eine Trennwand (8) zur Bildung der ersten Teilkammer (10) und der zweiten Teilkammer (11) berührungslos eingesetzt ist und die Trennwand (8) die mindestens eine Drosselstelle (24) aufweist,
- die Innenwand (7), die Außenwand (6) und die Trennwand (8) jeweils einseitig offen sind und mit ihrer jeweiligen offenen Seite hermetisch an einem gemeinsamen Deckel (9) befestigt sind und
- die gasgefüllte Kammer (12) mittels einer Innenseite der Innenwand (7) gebildet wird.

2. Hydraulischer Temperaturkompensator nach Anspruch 1, wobei die gasgefüllte Kammer eine offene gasgefüllte Kammer ist.

3. Hydraulischer Temperaturkompensator (5; 25; 28) nach einem der vorhergehenden Ansprüche, wobei die Innenwand (7) und die Außenwand (6) jeweils in Form eines endseitig offenen Balgs ausgestaltet sind.

4. Hydraulischer Temperaturkompensator (5; 25; 28) nach einem der vorhergehenden Ansprüche, wobei die Trennwand (9) in Form eines endseitig offenen Hohlzylinders ausgestaltet ist.

5. Hydraulischer Temperaturkompensator (5; 25; 28) nach einem der vorhergehenden Ansprüche, wobei die Außenwand (6) an der Trennwand (8) hermetisch befestigt ist und die Trennwand (8) an dem Deckel (9) hermetisch befestigt ist.

6. Hydraulischer Temperaturkompensator nach einem der Ansprüche 1 bis 4, wobei die Außenwand und die Trennwand einzeln an dem Deckel hermetisch befestigt sind.

7. Hydraulischer Temperaturkompensator (25) nach einem der vorhergehenden Ansprüche, wobei in der gasgefüllte Kammer mindestens ein Druckfederelement untergebracht ist.

8. Hydraulischer Temperaturkompensator (28) nach einem der vorhergehenden Ansprüche, wobei die Hydraulikkammer (10, 11) ein unidirektionales Ventil (29), insbesondere Flatterventil, aufweist, welches einen Fluss von der zweiten Teilkammer (11) in die erste Teilkammer (10) ermöglicht.

9. Hydraulischer Temperaturkompensator nach einem der vorhergehenden Ansprüche, wobei die Hydraulikkammer (10, 11) mit einer im Wesentlichen inkompressiblen Flüssigkeit, insbesondere mit unter Vakuum eingefülltem Öl, gefüllt ist.

10. Hubübertrager (1), mindestens aufweisend
- einen hydraulischen Temperaturkompensator (5; 25; 28) nach einem der vorhergehenden Ansprüche, wobei der hydraulische Temperaturkompensator (5; 25; 28) mindestens
- eine längsausdehnbare Hydraulikkammer (10, 11) und
- eine gasgefüllte Kammer (12), die von der Hydraulikkammer (10, 11) zumindest teilweise umgeben ist, aufweist,
- wobei die Hydraulikkammer (10, 11) in eine erste Teilkammer (10) und eine zweite Teilkammer (11) unterteilt ist, welche mittels mindestens einer Drosselstelle (24) miteinander hydraulisch verbunden sind,
- wobei die zweite Teilkammer (11) an die gasgefüllte Kammer (12) grenzt
und wobei der Hubübertrager (1) ferner aufweist:
- einen auf den Temperaturkompensator (5; 25; 28) wirkenden Hubaktor (2) und
- eine weitere Hydraulikkammer (18a), welche mit der ersten Teilkammer (10) der Hydraulikkammer (10, 11) des Temperaturkompensators (5; 25; 28) fluidisch verbunden ist,
- wobei die weitere Hydraulikkammer (18a) fluidisch mit einem verschieblich gelagerten Stellelement (20) in Verbindung steht.

11. Hubübertrager (1) nach Anspruch 10 mit einem hydraulischen Temperaturkompensator (5; 25; 28) nach einem der Ansprüche 1 bis 9, wobei der Hubaktor (2) mit dem Deckel (9) verbunden ist.

12. Hubübertrager (1) nach einem der Ansprüche 10 oder 11, wobei der Hubaktor (2) und der Temperaturkompensator (5; 25; 28) zwischen zwei Festlagern (3, 14) gehalten sind.

13. Hubübertrager (1) nach einem der Ansprüche 10 bis 12, wobei der Hubübertrager (1) einen Teil eines Einspritzers darstellt.

## Claims

1. Hydraulic temperature compensator (5; 25; 28), at least comprising
- a longitudinally extensible hydraulic chamber (10, 11) and
- a gas-filled chamber (12) which is at least partly enclosed by the hydraulic chamber (10, 11),
- wherein the hydraulic chamber (10, 11) is subdivided into a first sub-chamber (10) and a second sub-chamber (11) which are hydraulically connected to each other by means of at least one throttle point (24),
- wherein the second sub-chamber (11) adjoins the gas-filled chamber (12),
and wherein
- the hydraulic chamber (10, 11) is formed by means of an inner wall (7) contactlessly inserted into an outer wall (6),
- a partition (8) is contactlessly inserted between the outer wall (6) and the inner wall (7) in order to form the first sub-chamber (10) and the second sub-chamber (11) and the partition (8) includes the at least one throttle point (24),
- the inner wall (7), the outer wall (6) and the partition (8) are each open at one side and are hermetically attached by their respective open side to a common cover (9), and
- the gas-filled chamber (12) is formed by means of an inside surface of the inner wall (7).

2. Hydraulic temperature compensator according to claim 1, wherein the gas-filled chamber is an open gas-filled chamber.

3. Hydraulic temperature compensator (5; 25; 28) according to one of the preceding claims, wherein the inner wall (7) and the outer wall (6) are in each case embodied in the form of a bellows that is open at an end side.

4. Hydraulic temperature compensator (5; 25; 28) according to one of the preceding claims, wherein the partition (9) is embodied in the form of a hollow cylinder that is open at an end side.

5. Hydraulic temperature compensator (5; 25; 28) according to one of the preceding claims, wherein the outer wall (6) is hermetically attached to the partition (8) and the partition (8) is hermetically attached to the cover (9).

6. Hydraulic temperature compensator according to one of claims 1 to 4, wherein the outer wall and the partition are hermetically attached to the cover individually.

7. Hydraulic temperature compensator (25) according to one of the preceding claims, wherein at least one compression spring element is accommodated in the gas-filled chamber.

8. Hydraulic temperature compensator (28) according to one of the preceding claims, wherein the hydraulic chamber (10, 11) has a unidirectional valve (29), in particular a flutter valve, which enables a flow from the second sub-chamber (11) into the first sub-chamber (10).

9. Hydraulic temperature compensator according to one of the preceding claims, wherein the hydraulic chamber (10, 11) is filled with a substantially incompressible fluid, in particular with oil filled under vacuum.

10. Stroke transmitter (1), at least comprising
- a hydraulic temperature compensator (5; 25; 28) according to one of the preceding claims, wherein the hydraulic temperature compensator (5; 25; 28) at least comprises
- a longitudinally extensible hydraulic chamber (10, 11) and
- a gas-filled chamber (12) which is at least partly enclosed by the hydraulic chamber (10, 11),
- wherein the hydraulic chamber (10, 11) is subdivided into a first sub-chamber (10) and a second sub-chamber (11) which are hydraulically connected to each other by means of at least one throttle point (24),
- wherein the second sub-chamber (11) adjoins the gas-filled chamber (12),
and wherein the stroke transmitter (1) further comprises:
- a stroke actuator (2) acting on the temperature compensator (5; 25; 28), and
- a further hydraulic chamber (18a) which is fluidically connected to the first sub-chamber (10) of the hydraulic chamber (10, 11) of the temperature compensator (5; 25; 28), and
- wherein the further hydraulic chamber (18a) is in fluidic connection with a displaceably mounted actuating element (20).

11. Stroke transmitter (1) according to claim 10, having a hydraulic temperature compensator (5; 25; 28) according to one of claims 1 to 9, wherein the stroke actuator (2) is connected to the cover (9).

12. Stroke transmitter (1) according to one of claims 10 or 11, wherein the stroke actuator (2) and the temperature compensator (5; 25; 28) are held between two thrust bearings (3, 14).

13. Stroke transmitter (1) according to one of claims 10 to 12, wherein the stroke transmitter (1) constitutes a part of an injector.

## Revendications

1. Compensateur de température hydraulique (5 ; 25 ; 28), présentant au moins
- une chambre hydraulique étirable en longueur (10, 11) et
- une chambre remplie de gaz (12) qui est entourée au moins en partie par la chambre hydraulique (10, 11),
- dans lequel la chambre hydraulique (10, 11) est subdivisée en une première section de chambre (10) et une deuxième section de chambre (11), lesquelles sont reliées hydrauliquement l'une à l'autre au moyen d'au moins un point d'étranglement (24),
- dans lequel la deuxième section de chambre (11) est contiguë à la chambre remplie de liquide (12),
et dans lequel
- la chambre hydraulique (10, 11) est formée au moyen d'une paroi interne (7) mise en place sans contact dans une paroi externe (6),
- entre la paroi externe (6) et la paroi interne (7) une paroi de séparation (8) est mise en place sans contact pour la formation de la première section de chambre (10) et de la deuxième section de chambre (11) et la paroi de séparation (8) présente l'au moins un point d'étranglement (24),
- la paroi interne (7), la paroi externe (6) et la paroi de séparation (8) sont respectivement ouvertes d'un seul côté et sont fixées hermétiquement avec leur côté respectif ouvert à un couvercle commun (9) et
- la chambre remplie de gaz (12) est formée au moyen d'un côté interne de la paroi interne (7).

2. Compensateur de température hydraulique selon la revendication 1, dans lequel la chambre remplie de gaz est une chambre remplie de gaz ouverte.

3. Compensateur de température hydraulique (5 ; 25 ; 28) selon l'une des revendications précédentes, dans lequel la paroi interne (7) et la paroi externe (6) sont conçues respectivement en forme de soufflet ouvert côté extrémité.

4. Compensateur de température hydraulique (5 ; 25 ; 28) selon l'une des revendications précédentes, dans lequel la paroi de séparation (9) est conçue en forme de cylindre creux ouvert côté extrémité.

5. Compensateur de température hydraulique (5 ; 25 ; 28) selon l'une des revendications précédentes, dans lequel la paroi externe (6) est fixée hermétiquement à la paroi de séparation (8) et la paroi de séparation (8) est fixée hermétiquement au couvercle (9).

6. Compensateur de température hydraulique selon l'une des revendications 1 à 4, dans lequel la paroi externe et la paroi interne sont fixées individuellement hermétiquement au couvercle.

7. Compensateur de température hydraulique (25) selon l'une des revendications précédentes, dans lequel dans la chambre remplie de gaz est placé au moins un élément à ressort de compression.

8. Compensateur de température hydraulique (28) selon l'une des revendications précédentes, dans lequel la chambre hydraulique (10, 11) présente une soupape unidirectionnelle (29), en particulier une soupape à clapet, qui permet un flux de la deuxième section de chambre (11) à la première section de chambre (10).

9. Compensateur de température hydraulique selon l'une des revendications précédentes, dans lequel la chambre hydraulique (10, 11) est remplie avec un liquide pour l'essentiel incompressible, en particulier avec de l'huile versée sous vide.

10. Transmetteur de course (1), comprenant au moins
- un compensateur de température hydraulique (5 ; 25 ; 28) selon l'une des revendications précédentes, dans lequel le compensateur de température hydraulique (5 ; 25 ; 28) présente au moins
- une chambre hydraulique étirable en longueur (10, 11) et
- une chambre remplie de gaz (12), qui est entourée au moins en partie par la chambre hydraulique (10, 11),
- dans lequel la chambre hydraulique (10, 11) est subdivisée en une première section de chambre (10) et une deuxième section de chambre (11), lesquelles sont reliées hydrauliquement l'une à l'autre au moyen d'au moins un point d'étranglement (24),
- dans lequel la deuxième section de chambre (11) est contiguë à la chambre remplie de gaz (12),
et dans lequel le transmetteur (1) présente en outre :
- un actionneur de course (2) agissant sur le compensateur de température (5 ; 25 ; 28) et
- une chambre hydraulique supplémentaire (18a), laquelle est reliée de manière fluidique à la première section de chambre (10) de la chambre hydraulique (10, 11) du compensateur de température (5 ; 25 ; 28),
- dans lequel la chambre hydraulique supplémentaire (18a) est en liaison fluidique avec un élément de réglage (20) monté de manière mobile.

11. Transmetteur de course (1) selon la revendication 10 avec un compensateur de température hydraulique (5 ; 25 ; 28) selon l'une des revendications 1 à 9, dans lequel l'actionneur de course (2) est relié au couvercle (9).

12. Transmetteur de course (1) selon l'une des revendications 10 ou 11, dans lequel l'actionneur de course (2) et le compensateur de température (5 ; 25 ; 28) sont maintenus entre deux paliers fixes (3, 14).

13. Transmetteur de course (1) selon l'une des revendications 10 à 12, dans lequel le transmetteur de course (1) représente une partie d'un injecteur.
